# EUROPÄISCHE PATENTANMELDUNG

(11) **EP 0 147 612 A2**
(43) Veröffentlichungstag der Anmeldung: **10.07.1985**
(21) Anmeldenummer: 84113963.7
(22) Anmeldetag: 19.11.1984
(51) Int. Cl.: F02D 41/16, F02D 41/26, F02D 31/00

(54) **Leerlaufdrehzahlregeleinrichtung für Brennkraftmaschinen**

(30) Priorität: 22.12.1983 DE 3346436
(71) Anmelder: ROBERT BOSCH GMBH, 70442 Stuttgart (DE)
(72) Erfinder: Arnold, Karlheinz, D-8544 Georgengmünd (DE); Haubner, Georg, D-8431 Berg (DE); Neuffer, Kurt, Dr.-Ing., D-7000 Stuttgart 1 (DE); Zöbl, Hartmut, D-8510 Fürth/Bay. (DE)

(57) **Zusammenfassung**

Es wird eine Leerlaufdrehzahlregeleinrichtung für Brennkraftmaschinen mit einer durch einen Mikrorechner (10) gesteuerten Vorrichtung (17, 18) vorgeschlagen, die drehzahlverändernd auf die Brennkraftmaschine einwirkt. Der Mikrorechner (10) bildet zusammen mit der Brennkraftmaschine und der Vorrichtung (17, 18) einen Regelkreis und errechnet in Abhängigkeit von der Ist-Drehzahlsignale in einem ersten Programmabschnitt einen Drehzahlwert durch Aufsummieren der angelegten Ist-Drehzahlsignale. Nachfolgend wird dieser Wert mit einem gespeicherten Soll-Drehzahlwert verglichen und je nach Abweichung aus einem die Regelkennlinien enthaltenden Festwertspeicher (12) ein

Zahlenwert entnommen, der unmittelbar die Breite der nachfolgenden Steuersignale bestimmt.

## Beschreibung

### Stand der Technik

Die Erfindung geht aus von einer Leerlaufdrehzahlregeleinrichtung für Brennkraftmaschinen nach der Gattung des Hauptanspruchs. Es sind schon solche Leerlaufdrehzahlregeleinrichtungen aus der DE-OS 28 03 750 und der DE-OS 31 24 496 bekannt, bei denen die Drehzahl verändernd auf die Brennkraftmaschine einwirkende Vorrichtung eine Kraftstoffzumeßvorrichtung ist. Der Sollwert für die Leerlaufdrehzahl und die Regelkomponenten (PID) für den Regler sind entweder in einem Speicher des Rechners enthalten oder.sie werden durch externe Beschaltung vorgegeben. Wird nun zur Realisierung einer solchen Leerlaufdrehzahlregeleinrichtung ein Mikrorechner verwendet, der entweder kein Interrupt und/oder keine schnelle Verarbeitungszeit aufweist, so treten Probleme bei der Organisation der Rechen-und Ausgabezyklen auf. Es handelt sich dabei beispielsweise um den Mikrorechner 8021 (Intel),

CPO420 (NS). TMS 1000 (Texae Instruments) und S2000 (AMI). Dabei kann beispielsweise unter einer schnellen Verarbeitungszeit ein Maschinenzyklus (Instruction Sycle) von unter 2,5µs angesehen werden.

Vorteile der Erfindung

Die erfindungsgemäße Leerlaufdrehzahlregeleinrichtung mit den kennzeichnenden Merkmalen des Hauptanspruchs hat den Vorteil, daß der Mikrorechner die Drehzahlmessung während der Ausgabe von Steuersignalen auf das Stellglied der Kraftstoffzumeßvorrichtung vornimmt und die Breite der nachfolgenden Steuersignale neu berechnet. Dabei werden in einfacher Weise die von einem Drehzahlimpulsgeber abgegebenen Impulse während einer festen Meßzeit aufsummiert und als Drehzahlwert mit einem entsprechenden Sollwert in Beziehung gesetzt, wobei aufgrund der Abweichung der Mikrorechner aus einem Festwertspeicher über darin gespeicherte Regelkennlinien einen Zahlenwert entnimmt, der unmittelbar die Breite der nachfolgenden Steuersignale vorgibt. Als weiterer Vorteil ist anzusehen, daß zur Messung der Drehzahl sowie zur Steuerung der Impulsbreite der Steuersignale nur eine geringe Speicherkapazität erforderlich ist. Da das gesamte System über einen Schwingquarz des Mikrorechners zeitgeführt ist, wird kein Interrupt benötigt und es wird eine sehr schnelle Rechenzeit erreicht.

Durch die in den Unteransprüchen aufgeführten Maßnahmen sind vorteilhafte Weiterbildungen und Verbesserungen der im Hauptanspruch angegebenen Merkmale möglich. Besonders vorteilhaft ist dabei, daß die Steuersignale vom Mikrorechner mit einer Periodendauer von 256 Zeitinkrementen vorzugeben sind, so daß der die Breite der Steuerimpulse bestimmende Zahlenwert aus einer im Festwertspeicher abgelegten Zahlentabelle von 1 bis 256 zu entnehmen ist. Der Zahlenwert wird dabei zweckmäßigerweise als Binärzahl aus einem 8 bit-Register entnommen, dessen komplementäre Binärzahl zugleich den Zahlenwert für die Breite der nachfolgenden Impulspause bildet.

### Zeichnung

Ein Aüsführungsbeispiel der Erfindung ist in der Zeichnung dargestellt und in der nachfolgenden Beschreibung näher erläutert. Es zeigen Figur 1 ein Blockschaltbild des Ausführungsbeispiels, Figur 2 ein Flußdiagramm zur Erläuterung der Wirkungsweise der Regeleinrichtung und Figur 3 ein Signaldiagramm zur Erläuterung der Organisation der verschiedenen Rechenvorgänge und Signalausgaben.

### Beschreibung des Ausführungsbeispieles

In dem in Figur 1 dargestellten Ausführungsbeispiel ist ein Mikrorechner mit 10 bezeichnet, der zur Leerlaufdrehzahlregelung einer nicht dargestellten Diesel-Brennkraftmaschine dient. Der Mikrorechner 10 enthält in bekannter Weise eine zentrale Recheneinheit 11, einen Festwertspeicher (ROM) 12, einen Arbeitsspeicher (RAM) 13 sowie eine Eingabe/Ausgabe-Einheit 14. Der Eingabe/Ausgabe-Einheit 14 sind ein temperaturabhängiges Signal T sowie ein drehzahlabhängiges Signal n zugeführt. Weiterhin sind 11 Pin-Anschlüsse vorgesehen, an die durch Pin-Programmierung die Zahlenwerte Z1 bis Z3 anlegbar sind. Dabei ist Z1 ein 6-Bit-Datenwort an den Pins 1 bis 6 zur externen Vorgabe des Leerlaufdrehzahl-Sollwertes, Z2 ein 3-Bit-Datenwort an den Pins 7 bis 9 zur externen Vorgabe des Regelverhaltens (PID) und Z3 ein 2-Bit-Datenwort an den Pins 10 und 11 zur externen Vorgabe unterschiedlicher gewünschter Ausgangssignalfolgen für verschiedene Arten von Stellgliedern. Die Pin-Programmierung erfolgt in der Weise, daß die Datenworte durch Anlegen eines 0- bzw. eines 1-Signales an die einzelnen Pins erzeugt werden. Dies kann entweder über Schalter oder über feste Anschlüsse erfolgen (Festprogrammierung). Die Baugruppen 13 des Mikrorechners 10 sind untereinander über ein Bussystem 15 verbunden.

Ein Steuerausgang 16 des Mikrorechners 10 steuert ein Stellglied 17, das im Ausführungsbeispiel als Stellmagnet realisiert ist. Das Stellglied 17 wirkt auf eine Kraftstoffzumeßeinrichtung 18 ein, die im Ausführungsbeispiel durch eine Einspritzpumpe realisiert ist. Im vorliegenden Fall wird mit Hilfe des Stellgliedes 17_{.} in einem Bypass 19 einer Kraftstoffleitung 20 die Kraftstoffmenge für den Leerlauf der Brennkraftmaschine durch eine Drosselklappe 21 verändert. Der Bypass 19 liegt dabei parallel zu einem Kraftstoff-Abschaltventil 22 in der Kraftstoffleitung 20. Anstelle eines Stellmagneten kann das Stellglied 17 auch als Stellmotor oder als Magnetventil ausgebildet sein. Ferner ist es möglich, bei Vergasermotoren das Stellglied 17 in einem Bypass im Luftansaugkanal parallel zur Drosselklappe anzuordnen. Weitere Möglichkeiten für die Realisierung des Stellgliedes 17 und der Kraftstoffzumeßeinrichtung 18 sind durch den angegebenen Stand der Technik, z.B. durch direkte Einwirkung auf eine Drosselklappe oder auf die Kraftstoffpumpe bekannt. Ein Magnetventil in einem Bypass 19 sowie dessen Steuerung zur Leerlaufdrehzahlregelung ist in der DE-OS 27 49 369 beschrieben. Weitere Beispiele zur Realisierung des Stellgliedes 17 und der Kraftstoffzumeßeinrichtung 18 sind durch die Vorgabe von Steuerzeiten an Kraftstoffeinspritzventilen oder auf eine Zündzeitpunktsteuervorrichtung zur Veränderung des Zündzeitpunktes gemäß der DE-OS 28 45 284 und der DE-OS 28 45 285 möglich.

In einer einfachen Ausführungsform kann die Pin-Programmierung auch entfallen und durch intern im Mikrorechner gespeicherte Daten ersetzt werden. Das Drehzahlsignal n wird von einem Drehzahl-Impulsgeber 23 erzeugt, der mit einem von der Brennkraftmaschine in Pfeilrichtung angetriebenen Zahnkranz 24 zusammenwirkt.

Die prinzipielle Wirkungsweise der Signalverarbeitung und der Signalausgabe soll im folgenden anhand des in Figur 2 dargestellten Flußdiagramms des Mikrorechners 10 näher erläutert werden.

Nach dem Start 25 des Rechnerprogramms mit dem Starten der Brennkraftmaschine wird zunächst ein Drehzahlsignal n im Programmschritt 26 abgefragt. Als Drehzahlsignal wird dabei eine Folge von Drehzahlimpulsen verwendet, die im induktiven Impulsgeber 23 durch den umlaufenden Zahnkranz 24 erzeugt werden. Im nächsten Programmschritt 27 wird geprüft, ob die gemessene Drehzahl n größer ist als eine vorgegebene untere Grenzdrehzahl n1. Ist das nicht der Fall, so wird eine Steuersignalfolge mit konstantem Tastverhältnis und konstanter Frequenz gemäß dem Programmschritt 28 an das Stellglied 17 abgegeben. Das Stellglied 17 nimmt dabei die durch den Mittelwert des Tastverhältnisses der Steuerimpulsfolge bestimmte Stellung ein. Das Programm springt nun wieder auf den Programmschritt 26 zur Messung der Drehzahl n zurück und während des gesamten Startvorganges bleibt somit die Steuersignalfolge konstant und das Stellglied 17 bleibt in einer dadurch vorgegebenen Stellung. Ist der Startvorgang beendet, wird die Drehzahl n also größer als die Grenzdrehzahl n1, so nimmt der Rechner 10 die Regelung der Leerlaufdrehzahl auf, was im folgenden mit Hilfe der Figur 3 näher beschrieben wird.

Im Programmschritt 29 werden während einer vorgegebenen festen Meßzeit T1 die vom Impulsgeber 23 erzeugten Drehzahlimpulse In mit einer Zählschaltung erfaßt. Dabei bildet der erreichte Zählerstand unmittelbar einen Ist-Drehzahlwert Nᵢₛₜ. Im nächsten Programmschritt wird der ermittelte Drehzahlwert mit einem Soll-Drehzahlwert Nₛₒₗₗ verglichen, wobei letzterer über die Eingabe/ Ausgabe-Einheit 14 über die Pins 1 bis 6 eingegeben werden kann. Die ermittelte Differenz AN der beiden Werte wird als Sollwertabweichung im folgenden Programmschritt 31 zwischengespeichert. Im Programmschritt 32 werden nun mit Hilfe von im Festwertspeicher 12 eingegebene Regelkennlinien (PID) aufgrund der neuen und der zuvor gemessenen Sollwertabweichung entsprechende PID-Werte abgerufen. Im Programmschritt 33 wird schließlich aufgrund dieser Werte aus einer Tabelle des Festwertspeichers 12 ein Tabellenwert abgerufen, der unmittelbar einen Zahlenwert proportional zur Pulsbreite der abzugebenen Steuersignale Is bildet. Der ermittelte Zahlenwert wird im Programmschritt 34 zwischengespeichert, so daß der Mikrorechner 10 nach Ablauf der Restzeit des Programmdurchlaufs gemäß Programmschritt 35 beim nachfolgenden Programmdurchlauf der Schritte 29 bis 35 aufgrund dieses Zahlenwertes die Steuersignale Is durch entsprechende Einschalt-und Ausschaltbefehle im Programmabschnitt 36 abgibt.

Die zeitlich parallel zur Ausgabe der Steuersignale Is erfolgende Drehzahlerfassung und Berechnung des Tastverhältnisses der Steuersignale soll anhand der Figur 3" mit Hilfe des dargestellten Signaldiagramms näher erläutert werden. Die Drehzahlimpulse In sind dabei als Signalfolge a auf der ersten Zeitachse t dargestellt, die am Eingang n des Mikrorechners 10 eingehen. Die Signalfolge a ist dabei für eine Leerlaufdrehzahl von 600 min dargestellt. Der mit dem Impulsgeber 23 zusammenwirkende Zahnkranz 23 trägt 144 Zähne, so daß mit jeder Umdrehung der Brennkraftmaschine 144 Drehzahlimpulse In abgegeben werden. Bei einer fest vorgegebenen Meßzeit T1 von 50 ms wird bei der gewünschten Leerlaufdrehzahl von 600 min der Zahnkranz 24 genau eine halbe Umdrehung machen, so daß im Normalfall während dieser Zeit 72 Drehzahlimpulse im Rechner 10 aufsummiert werden. Auf diese Weise wird linear zur Drehzahl der Brennkraftmaschine der Drehzahlwert Nᵢₛₜ =72 ermittelt. Im zweiten Zeitabschnitt T2 des Programmdurchlaufs wird nun.aus diesem Drehzahlwert die Impulsbreite für die nachfolgenden Steuerimpulse Is berechnet. Der über die Pins 1 bis 6 (Figur 1) vorgegebene Drehzahlsollwert Nₛₒₗₗ liegt zwischen den Drehzahlwerten 72 und 73. Ein Drehzahlwert von Nᵢₛₜ=73 kann - wie die Signalfolge b auf der zweiten Zeitachse t zeigt - bereits durch eine sehr geringe Drehzahlerhöhung oder auch aufgrund von Toleranzen im Abstand der Zähne am Zahnkranz 24 sowie durch die Steilheit der Anstiegsflanken und Abfallflanken der Drehzahlimpulse In gemessen werden. Um dennoch eine möglichst feinstufige Regelung der Leerlaufdrehzahl zu erreichen, wird bei einem Drehzahlwert Nᵢₛₜ=72 durch den Rechner ¹0 eine Differenz (Nᵢₛₜ-Nₛₒₗₗ) von-1 ermittelt und bei einem Drehzahlwert N. ᵢₛₜ=73 wird eine Differenz zum Sollwert von +1 ermittelt. Die Drehzahl der Brennkraftmaschine wird folglich auf einen Drehzahlwert Nₛₒₗₗ zwischen 72 und 73 eingeregelt. Das entspricht einer Leerlaufdrehzahl von ~604 min⁻¹. Zusammen mit den bei zwei oder drei vorangegangenen Programmdurchläufen ermittelten und zwischengespeicherten Sollwertabweichungen wird nun ein Regelwert mit einem Proportionalanteil, einem Integralanteil und einem Differntialanteil für die Drehzahlregelung vom Rechner 10 aus den im Festwertspeicher 12 abgelegten Tabellen der Regelkennlinien entnommen. Dabei sind im Bereich der Leerlaufdrehzahl von 600 min⁻¹ ± 50 min die Regelkennlinien im Festwertspeicher 12 fein abgestuft, wogegen sie zur Einsparung von Speicherplätzen im Festwertspeicher 12 in dem darüber hinausgehenden Bereich wesentlich grober abgestuft sind.

Die Steuersignale c auf der dritten Zeitachse bestehen aus Steuerimpulsen Is, die mit einer festen Frequenz von f=6₀ Hz auftreten. Die Periodendauer To der Steuersignale wird vom Mikrorechner 10 aus 256 quarzgesteuerten Zeitinkrementen vorgegeben. Die Breite A der Steuerimpulse Is wird unmittelbar mit einem Zahlenwert bestimmt, der aus einer im Festwertspeicher 12, von 1 bis 256 reichenden Tabelle entnommen wird. Dieser Zahlenwert wird vom Rechner 10 nach Berechnung des Regelwertes (Programmschritt 32) aus dem Festwertspeicher 12 abgerufen. Im Beispielsfall wird bei einem gemessenen Drehzahlwert Nᵢₛₜ⁼72 vom Rechner 10 aus dem Festwertspeicher 12 ein die Breite A der Steuerimpulse Is bestimmender Zahlenwert von 127 ausgelesen, der als Binärzahl: 01 11 11 11 aus einem 8 bit-Register des Festwertspeichers 12 entnommen wird. Demzufolge werden mit Beginn des Steuerimpulses Is 127 Zeitinkremente vom Rechner 10 abgearbeitet und anschließend wird ein Ausschaltbefehl für das Ende des Steuerimpulses Is abgegeben. Für die nachfolgende Steuerimpulspause B wird nun ebenfalls ein Zahlenwert verwendet, der durch die komplementäre Binärzahl: 10 00 00 00 des 8 bit-Registers gewonnen wird. Für die Steuerimpulspause B werden folglich anschließend 128 Zeitinkremente vom Rechner 10 abgearbeitet und anschließend wird ein Einschaltbefehl für den Beginn eines neuen Steuerim^{p}ulses Is abgegeben.

Wird nun bei den nachfolgenden Programmdurchläufen der Drehzahlwert auf Nᵢₛₜ=73 erhöht, so errechnet der Mikrorechner 10 mit Hilfe der gespeicherten Regelkennlinien einen neuen Zahlenwert für die Impulsbreite A der nachfolgenden Steuerimpulse Is', wobei der Zahlenwert und demzufolge die Impulsbreite A erhöht und die Impulspause B dementsprechend verringert wird. Der Mittelwert des Steuerstromes am Stellglied 17 wird dadurch ebenfalls etwas erhöht und die Kraftstoffzufuhr wird zur Absenkung der Drehzahl etwas verringert.

Durch diese Regelung der Leerlaufdrehzahl ist es bei Verwendung eines Zahnkranzes 24 mit 144 Zähnen möglich, durch eine entsprechende Anzahl von Drehzahlimpulsen In des Drehzahlgebers 23 eine Drehzahländerung von etwa vier Umdrehungen pro Minute bereits während einer Meßzeit von 50 ms zu erfassen und anschließend auszuregeln. Zur Realisierung einer solchen Leerlaufdrehzahlregelung kann ein Mikrorechner mit relativ langsamer Verarbeitungszeit und kleiner Speicherkapazität verwendet werden. Der Mikrorechner kann ferner ohne Interrupt arbeiten.

## Patentansprüche

.1. Leerlaufdrehzahlregeleinrichtung für Brennkraftmaschinen mit einem durch einen Mikrorechner gesteuerten Stellglied einer Kraftstoffzumeßvorrichtung, die drehzahlverändernd auf die Brennkraftmaschine einwirkt, wobei der Mikrorechner zusammen mit der Kraftstoffzumeßvorrichtung und der Brennkraftmaschine einen Regelkreis bildet und abhängig von angelegten Ist-Drehzahlimpulsen zyklisch einen Drehzahlwert errechnet, sowie abhängig davon und vorzugsweise mit weiteren Eingangsgrößen die Steuersignale für die Kraftstoffzumeßvorrichtung festlegt, dadurch gekennzeichnet, daß parallel zur Abgabe der Steuersignale (Is) die Berechnung des Drehzahlwertes (Nᵢₛₜ) durch Aufsummierung der auftretenden Ist-Drehzahlimpulse (In) über eine feste Meßzeit (T1) des Mikrorechners (10) innerhalb eines zyklisch durchlaufenden Programms erfolgt, daß dieser Drehzahlwert (Nᵢₛₜ) mit einem gespeicherten Soll-Drehzahlwert (Nₛₒₗₗ) ve^{r-} glichen wird und daß je nach Abweichung aus einem die Regelkennlinien enthaltenden Festwertspeicher (12) ein Zahlenwert entnommen wird, der die Breite (A) der nachfolgenden Steuersignale (Is) bestimmt.

2. Leerlaufdrehzahlregeleinrichtung nach Anspruch 1, dadurch gekennzeichnet, daß die Steuersignale aus Steuerimpulsen (I ) mit fester Frequenz (f) bestehen, deren Periodendauer (To) vom Mikrorechner (10) aus 256 Zeitinkrementen vorgegeben ist und daß der die Breite (A) der Steuerimpulse (Is) bestimmende Zahlenwert aus dem Festwertspeieher (12) entnommen wird, in dem eine Zahlentabelle von 1 bis 256 abgelegt ist.

3. Leerlaufdrehzahlregeleinrichtung nach Anspruch 2, dadurch gekennzeichnet, daß der die Breite (A) der Steuerimpulse (Is) bestimmende Zahlenwert als Binärzahl aus einem 8 bit-Register entnommen wird, dessen komplementäre Binärzahl den Zahlenwert für die nachfolgenden Steuerimpulspause (B) bildet.

4. Leerlaufdrehzahlregeleinrichtung nach einem der vorherigen Ansprüche, dadurch gekennzeichnet, daß von einem Drehzahlimpulsgeber (23) mit jeder vollen Umdrehung der Brennkraftmaschine 144 Drehzahlimpulse (In) abgegeben werden und daß die während der festen Meßzeit (T1) von 50 ms auftretenden, aufsummierten Drehzahlimpulse (Tn) einen Drehzahlwert (Nᵢₛₜ) bilden, der mit einem Soll-Drehzahlwert (Nₛₒₗₗ) von 72 <Nₛₒₗₗ> 73 ^{ver}- glichen wird.

5. Leerlaufdrehzahlregeleinrichtung nach einem der vorherigen Ansprüche, dadurch gekennzeichnet, daß die im Festwertspeicher (12) abgelegten Regelkennlinien im Bereich der gewünschten Leerlaufdrehzahl von 600 min eine feine Abstufung und in dem darüber hinausgehenden Bereich eine grobere Abstufung aufweisen.
